# FASCICULE DE BREVET EUROPEEN

(11) **EP 0 018 906 B1**
(45) Date de publication et mention de la délivrance du brevet: **16.11.1983**
(21) Numéro de dépôt: 80400581.7
(22) Date de dépôt: 28.04.1980
(51) Int. Cl.: E06B 9/24

(54) **Perfectionnements aux éléments de façade vitrés, notamment aux fenêtres préfabriquées**
Fassadenglaselemente, insbesondere Fertigfenster
Glazed façade elements, especially prefabricated windows

(30) Priorité: 26.04.1979 FR 7910615
(43) Date de publication de la demande: 12.11.1980
(73) Titulaire: Chavy, Pierre, 78750 Mareil Marly (FR)
(72) Inventeur: Chavy, Pierre, 78750 Mareil Marly (FR)
(74) Mandataire: Lemoine, Michel

## Description

L'invention est relative aux éléments de façade vitrés, notamment aux fenêtres préfabriquées.

Bien que le problème des économies d'énergie devienne de plus en plus aigu, le chauffage, l'aération et l'éclairage des locaux d'habitation ou de bureaux continuent à provoquer un gaspillage d'énergie contre lequel il n'existe pas de remèdes d'ensemble. Les mesures essentielles d'économie (arrêt d'une installation de refroidissement d'air par temps relativement froid, ou d'une installation d'éclairage lorsque la lumière du jour est suffisante ; fermeture d'une fenêtre ou arrêt d'une installation d'aération lorsque l'atmosphère d'un local répond aux normes d'hygiène et de confort) sont en effet laissées pour la plupart à l'appréciation des occupants habituels des locaux. Or ces occupants peuvent soit manquer d'initiative ou être indifférents aux problèmes d'économie d'énergie, soit avoir des réactions peut objectives ou trop lentes aux sensations de confort et d'inconfort, de froid et de chaud, de pureté et d'impureté de l'air, de clarté et d'obscurité, voire des réactions incompatibles entre les occupants d'un même local, soit encore tout simplement rester absents pendant des périodes plus ou moins longues. Par ailleurs, lorsque l'environnement le permet, le bien-être des occupants d'un local exige pour ceux-ci la faculté d'observer, à travers l'élément de façade vitré, le paysage ou le spectacle dont ils sont séparés par cet élément.

Autrefois, l'occupant d'un local était entièrement conscient des dépenses en énergie de chauffage car le nombre et le poids des seaux de charbon à transporter pour entretenir le feu dans un poële, par exemple, conservaient à ces dépenses une valeur concrète. Le remplacement du charbon par le fuel domestique ou par l'électricité a de plus en plus ôté à ces dépenses leur caractère concret et fait oublier l'influence qu'exerce sur ces dépenses une opération aussi simple, par exemple, que l'ouverture d'une fenêtre ou, de nuit, la fermeture de volets. Des réflexions semblables peuvent être faites au sujet de l'éclairage. Les efforts actuellement déployés pour rééduquer une génération qui a été élevée dans une période d'apparente abondance en énergie risquent de ne pas porter leurs fruits avant longtemps.

Le CH-A-411 305 associe à la régulation de la luminosité traversant une fenêtre, une régulation induite des flux énergétiques du fait que le rayonnement traversant la fenêtre transporte une certaine quantité de chaleur globalement proportionnelle au rayonnement. Cependant, cette fenêtre n'est conçue que pour répondre à des demandes en matière de luminosité dans un local délimité par une telle fenêtre. Par contre, il n'est pas donné d'indication permettant de songer à utiliser un élément de façade tel qu'une fenêtre pour tenter de résoudre le problème lié à la consommation et au prix de l'énergie.

Le FR-A-1 356 990 décrit des moyens de climatisation pour une serre permettant, grâce à un programmateur, de définir un profil d'utilisation, c'est-à-dire de température, d'humidité et de brumisation de façon que, par comparaison avec les valeurs réelles de paramètres instantanées affichées par des capteurs, il soit possible d'agir immédiatement sur les sources lumineuses, sources thermiques et moyens de brumisation pour rapprocher le plus possible les paramètres des valeurs correspondant au profil d'utilisation déterminé. Ce dispositif est du même ordre que certains moyens de régulation de température dans des bâtiments qui, captant la température instantanée dans un local, agissent sur des moyens de chauffage pour maintenir un profil de température prévu. Ces moyens sont cependant loin de permettre une optimisation de la consommation énergétique ni même une adaptation précise aux conditions de confort recherchées.

L'invention a donc pour but de créer un élément de façade vitré qui, au lieu d'être passif comme les éléments de façade actuels, soit actif ou « intelligent », c'est-à-dire remplace l'action consciente des occupants du local que circonscrit cet élément de façade par une action automatique en fonction de paramètres physiques, en vue d'assurer à ces occupants, avec le minimum de consommation d'énergie, le maximum de confort et de contact avec l'extérieur. L'invention a également pour but d'agencer un tel élément de façon qu'il puisse être fabriqué en usine et être ensuite intégré aisément à la façade d'un immeuble en cours de construction ou de rénovation.

Pour atteindre ce but, l'élément de façade conforme à l'invention, tel que notamment une fenêtre préfabriquée, qui comprend, en combinaison avec un cadre entourant un vitrage de préférence double ou multiple, des moyens réglant les échanges thermiques et/ou le confort, dont des moyens d'occultation du vitrage, des capteurs pour des paramètres physiques influant sur les échanges thermiques et sur le confort des occupants du local devant être limité par cet élément de façade, et un ensemble électronique programmable sensible audit capteur et agencé pour adresser des signaux de commande auxdit moyens réglant les échanges thermiques et/ou le confort, est caractérisé en ce que ledit ensemble comprend un microprocesseur, une mémoire et une horloge interne combinées audit microprocesseur, ledit ensemble incorporant un programme d'utilisation du local définissant la valeur désirée dans le temps de chacun des paramètres physiques programmés, ledit ensemble étant sensible aux signaux de sortie desdits capteurs, pour, d'une part mémoriser pendant une période relativement longue, de préférence d'au moins 24 heures, les valeurs prises par les paramètres au moins pendant la veille du jour considéré et, d'autre part, utiliser la valeur actuelle des paramètres du jour considéré pour adresser des signaux de commande requis auxdits moyens réglant les échanges thermiques et/ou le confort, avec un effet d'anticipation tenant compte de l'inertie thermique du local.

Ces moyens d'occultation peuvent être de nature soit mécanique (volets, stores, rideaux, pare-soleil actionnés par des moteurs électriques), soit physico-chimique (verres ayant des propriétés de transmission variables en fonction de la différence de potentiel électrique à laquelle ils sont soumis). Quant au microprocesseur ou microcalculateur, il s'agit d'un ensemble de circuits électroniques, de type connu, capable d'effectuer des tâches répétitives, de comparer les signaux d'entrée et des signaux mis en mémoire et, en fonction des comparaisons ainsi effectuées, de faire des choix et de moduler en conséquence ses signaux de sortie. Un tel microprocesseur et son programme sont de préférence du type numérique, et non analogique, les signaux d'entrée étant alors adressés sous la forme d'une séquence de chiffres.

De préférence, l'élément de façade comprend un organe promoteur d'échange d'air à travers cet élément, les capteurs et le microprocesseur étant alors agencés pour mettre cet organe en action ou hors d'action en fonction de la concentration en gaz nocifs tel que le gaz carbonique (C0₂) ou non respirables sur la face intérieure de l'élément de façade. Par « face intérieure », on entend bien entendu celle des faces de l'élément de façade qui, lorsque celui-ci a été mis en place, se trouve tournée vers l'intérieur du local.

L'organe promoteur d'échange d'air est en général constitué par un ventilateur incorporé ou non au cadre de l'élément de façade, ce ventilateur étant à vitesse variable ou non. Il peut aussi s'agir d'un moteur capable d'ouvrir plus ou moins le vitrage de cet élément ou une bouche d'aération formée dans le cadre de celui-ci.

De préférence encore, l'un au moins des capteurs de l'élément de façade est sensible à l'éclairement sur la face intérieure de cet élément, lequel possède des connexions électriques destinées à être reliées à l'installation d'éclairage du local devant être limité par cet élément de façade. De même, l'un au moins des capteurs peut être sensible à la température, l'élément de façade possédant alors des connexions électriques destinées à être reliées à l'installation de chauffage et/ou de refroidissement du local devant être limité par cet élément.

La technique des microprocesseurs a atteint à l'heure actuelle un degré de développement tel qu'il suffit de mentionner les paramètres intervenant comme signaux d'entrée et les actions à provoquer par les signaux de sortie pour que les spécialistes puissent mettre au point le microcalculateur (et son programme) destiné à équiper l'élément de façade conforme à l'invention, en le dotant des possibilités d'adaptation souhaitables aux conditions climatiques locales, aux rapports entre les surfaces vitrées de façade et le volume des locaux, à la présence ou non d'installations de refroidissement, à la nature des moyens d'occultation, au programme d'occupation prévisible des locaux dans le temps (occupation diurne pour locaux de bureaux ou occupation permanente ou essentiellement nocturne pour locaux d'habitation ; inoccupation en fonction par exemple des congés de fin de semaine, du régime des congés payés pour les locaux de bureaux ou du régime des congés scolaires ou universitaires pour les locaux destinés à l'enseignement), etc... Les spécialistes en la matière n'éprouveront non plus aucune difficulté pour agencer un tel microprocesseur de façon qu'il puisse être neutralisé momentanément à l'initiative des occupants ; en vue par exemple de chasser une mauvaise odeur échappant à la détection des capteurs, il faut que ces occupants soient en mesure de procéder à une aération qui est certes capable de provoquer une perte de chaleur regrettable sur le plan des économies d'énergie, mais qui est indispensable pour le confort des occupants. L'utilisateur du local pourra spécifier aux organes de commande des options particulières et les modifier à son choix. En particulier, il pourra commander le passage au régime de somnolence (période de sommeil des occupants) ou au régime d'hibernation (période d'absence prolongée des occupants). Il pourra choisir les jours et heures de passage au régime actif (période de réveil, d'arrivée et d'activité des occupants). Il pourra afficher les profils de température selon les heures et les régimes. Il pourra fixer les diverses constantes de temps de réaction aux sollicitations des capteurs.

Parmi les paramètres intervenant comme signaux d'entrée, on peut citer à titre d'exemple les grandeurs physiques suivantes : température et degré d'humidité de l'air à l'intérieur des locaux, intensité d'une ambiance « radiative à l'intérieur des locaux (influence d'une paroi froide), température de l'air à extérieur des locaux, flux énergétique et lumineux reçu de l'extérieur de l'élément de façade, éclairement à l'intérieur des locaux, présence animale (humaine), concentration en gaz nocifs ou non respirables tel que le gaz carbonique (C0₂) et en oxygène, force du vent à l'extérieur des locaux. En plus de ces grandeurs physiques, on peut citer des paramètres affichables par les occupants des locaux soit directement, soit à distance (transmission de paramètres codés par téléphone) et tels que choix entre ventilation et éclairage naturels et artificiels, arrêt volontaire du chauffage et remise en marche automatique à un moment fixé à l'avance, sélection d'un profil de température de consigne, etc...

Un mode de réalisation particulier de l'invention est illustré schématiquement aux dessins annexés et va être décrit en détail ci-après.
La figure 1 de ces dessins représente en coupe verticale un élément de façade vitré qui, selon l'invention, est fabriqué en usine.
La figure 2 représente, par un schéma de blocs fonctionnels, les circuits associés à l'élément de façade de la figure 1.

En combinaison avec un cadre rigide dont seuls les éléments supérieur 1 et inférieur 2 ont été représentés à la figure 1 et qui entoure un vitrage double ou multiple 3, un tel élément de façade comprend : des moyens d'occultation du vitrage 3 essentiellement constitués par un volet roulant 4 ; des capteurs intérieurs 5 et extérieurs 6 pour les différents paramètres influant sur les échanges thermiques et sur le confort des occupants du local devant être limité par cet élément de façade ; et un microprocesseur 7 agencé pour recevoir les signaux de sortie des capteurs 5, 6 et adresser, en fonction de ces signaux de sortie, des signaux de commande appropriés vers les susdits moyens d'occultation.

Outre le volet roulant 4, ces moyens d'occultation comprennent un moteur électrique réversible 8 accouplé à un rouleau horizontal 9 logé dans l'élément supérieur 1 du cadre rigide, la rotation du moteur 8 dans un sens ou dans l'autre ayant pour effet d'enrouler le volet 4 sur le rouleau 9 ou l'en dérouler. Des conducteurs électriques (non montrés), logés à l'intérieur du cadre rigide, relient le microprocesseur 7 au moteur 8, par l'intermédiaire de relais appropriés. Les moyens d'occultation peuvent comprendre aussi un voilage 10 et des rideaux 11, vers l'intérieur par rapport au vitrage 3, ainsi qu'un store (non représenté) vers l'extérieur par rapport au vitrage 3.

L'élément de façade comprend en outre un ventilateur 12 capable d'assurer un échange d'air forcé et contrôlé entre le local et l'atmosphère extérieure ; en dehors des périodes de fonctionnement du ventilateur, l'élément de façade est relativement étanche à l'air. De toute façon, il est agencé pour empêcher la pénétration des bruits de l'extérieur.

L'élément de façade comprend des connexions électriques diverses avec l'extérieur, schématisées par un câble 13 : arrivées en provenance du réseau d'alimentation de la pièce, pour alimenter le microprocesseur 7, le ou les moteurs 8, les relais ou en provenance de capteurs additionnels à poser dans le local ; départs vers les commandes d'installations d'éclairage, de chauffage, de refroidissement, etc... Un transformateur abaisseur de tension est en outre logé dans le cadre rigide pour permettre d'alimenter aux tensions voulues le microprocesseur 7, les capteurs 5, 6, les relais etc...

La figure 2 représente, par un schéma de blocs fonctionnels, les circuits associés à l'élément de façade de la figure 1. On y voit, outre les capteurs 5, 6 et le microprocesseur 7, des touches (d')entrée (des) consignes, une mémoire et un affichage.

Les capteurs évaluent les paramètres suivants :
- présence (simple ou multiple) ;
- température intérieure ;
- luminosité interne ; vent ;
- température externe ;
- éventuellement, humidité intérieure. , Les touches d'entrée des consignes permettent aux utilisateurs de fixer les paramètres suivants :
- profil ;
- calendrier de chaque profil ;
- mode d'occupation du local ;
- horaire pour chaque profil par mode d'occupation ;
- température de consigne pour chaque mode d'occupation ;
- fourchette des températures admises ;
- éventuellement humidité (comme température).

La mémoire enregistre :
- les 96 températures extérieures de chaque quart d'heure des dernières 24 heures ;
- l'horaire observé des modes d'occupation du plus récent jour de chaque profil (apprentissage simple) ;
- le calendrier et le profil prévus ;
- pour chaque profil, l'horaire d'entrée des modes d'occupation du local ;
- pour chaque mode d'occupation, la température intérieure de consigne et la fourchette des températures admises ;
- éventuellement, humidité (comme température) ;
- tranches horaires de tarification de l'énergie (électricité).

L'affichage, avec sélection par touches, permet d'afficher ce qui suit :
- températures actuelles intérieure ou extérieure ;
- heure, jour, mois actuels ;
- profil prévu actuel ;
- mode d'occupation actuel ;
- visualisation mémoire.

On prévoit de commander certains ou la totalité des éléments suivants :
- rideaux ;
- volets thermiques ;
- aération/extraction directe ;
- aération/extraction par l'intermédiaire d'un échangeur de chaleur ;
- chauffage à un ou plusieurs niveaux, et/ou refroidissement ;
- éclairage intérieur ;
- éventuellement, humidificateur d'atmosphère.

Le microprocesseur 7 est équipé d'une horloge interne lui permettant de maintenir avec toute la précision souhaitable l'heure, le jour de la semaine, le jour du mois, l'année. Cette heure et cette date seront utilisées pour conserver les conditions de température et de radiation extérieures des dernières vingt-quatre heures, 1/4 heure par 1/4 heure, pour déterminer le profil d'utilisation, le jour, et le mode d'occupation selon le profil prévu et l'heure. L'heure et la date seront aussi utilisées pour conserver en mémoire le mode d'occupation réellement observé selon le profil prévu, le jour de la semaine ou le calendrier, afin de permettre à la fenêtre active, conforme à l'invention, d'effectuer une auto-programmation.

L'heure et la date pourront aussi être affichées sur un organe de visualisation (cristaux liquides ou diodes lumineuses) et être utilisées pour une fonction de « réveil » : s'il fait jour, ouverture des volets et rideaux ; s'il fait nuit, allumage de la lumière intérieure. Un signal sonore pourra être prévu si aucune activité n'est décelée dans les quinze minutes suivantes.

A. Il est défini plusieurs modes d'occupation du local :
- la présence animale ou humaine en l'état de veille (activité) ;
- la présence animale ou humaine en l'état de sommeil ;
- l'absence animale ou humaine.

Eventuellement, la présence peut être quantifiée : le nombre d'occupants, s'il est connu et peut être déterminé, permettra de calculer avec plus de fiabilité les apports gratuits animaux ou humains (« chaleur animale •) et les besoins en air frais.

B. Il est défini plusieurs profils d'utilisation du local, par exemple neuf profils, sept correspondant à chacun des jours de la semaine, le huitième à un jour d'absence complète, le neuvième à un jour spécial inhabituel dont les tranches horaires de mode d'utilisation auront été imposées manuellement (par exemple, jour de retour de vacances, jour férié différent d'un samedi ou d'un dimanche, etc...).

C. Il est défini un calendrier faisant correspondre date et profil. Le calendrier peut être standard, par exemple scolaire ou social (horaire d'un bureau) ou être spécial, imposé manuellement par l'utilisateur.

A chaque mode d'utilisation du local sont définis un domaine de températures recherchées et une fourchette de températures admises.

De même, il est défini, pour chaque mode d'utilisation, un domaine d'éclairement recherché et une fourchette d'éclairements admis.

Pour les modèles de « fenêtre active les plus élaborés, l'humidité intérieure peut être définie de la même façon.

Les températures, éclairement et éventuellement humidité limites sont entrés manuellement dans la mémoire du système par les touches d'entrée des consignes et sont stockés, pour chaque mode, dans la mémoire du système. Pour chaque mode, quatre températures limites, quatre humidités relatives limites et quatre éclairements limites sont conservés, soit pour une fenêtre active à 3 modes, 36 mémoires de 2 chiffres sont nécessaires.

Chaque profil d'utilisation est défini pour une journée de vingt-quatre heures, 1/4 heure par 1/4 heure, un mode d'utilisation correspondant à chaque 1/4 heure. En supposant que seulement 10 modes d'utilisation soient possibles, par exemple absence, sommeil, présence active de 1 personne, 2 personnes, ..., 8 personnes, il sera nécessaire de stocker dans la mémoire 96 chiffres pour chaque profil, soit pour 9 profils, 864 chiffres.

Le profil d'utilisation prévu sera manuellement entré par les touches d'entrée de consignes. Le profil réel d'utilisation du local sera aussi établi et conservé dans une autre zone de mémoire. Eventuellement, et sur option de l'occupant, ce profil réel se substituera au profil entré. Cette auto-programmation pourra être spécifié une fois pour toutes et, dans ce cas, aucune consigne de profil d'utilisation n'aura à être entrée par l'utilisateur. La mise en mémoire du profil réellement observé se fera pour chacun des profils d'utilisation comme défini par le calendrier.

Les conditions météorologiques des dernières vingt-quatre heures sont conservées en mémoire. La température, l'ensoleillement (éclairement extérieur) et éventuellement le vent et l'humidité relative sont aussi mis en mémoire 1/4 heure par 1/4 heure, soit, avec deux chiffres pour chaque grandeur, 192 ou 384 chiffres nécessaires.

Les conditions météorologiques réellement observées seront utilisées pour déterminer les caractéristiques du local équipé de la « fenêtre active » : déperditions, inerties et facteur d'utilisation, selon l'orientation du soleil, des apports solaires. Le système n'autorisera qu'une variation lente des caractéristiques mémorisées, de façon à obtenir une bonne évaluation de celles-ci par répétition des déterminations.

Les conditions météorologiques des dernières vingt-quatre heures, supposées se reproduire durant les vingt-quatre heures suivantes, le profil prévu d'utilisation du local et les conditions intérieures désirées correspondantes, permettront d'anticiper, en fonction des caractéristiques du local, les ouvertures et fermetures des volets 4, stores, rideaux 11, commande de chauffage 13, d'aération 12, d'éclairage intérieur et éventuellement d'humidification. Un.calcul d'optimisation des coûts sera effectué pour permettre l'utilisation intelligente des apports gratuits et des énergies moins onéreuses (stockage de calories en utilisant l'inertie technique du local et les fourchettes de températures admises).

Cette optimisation permettra aussi bien, l'hiver, l'utilisation heureuse des différences de tarification de l'énergie, de la fermeture appropriée des volets 4 et rideaux 11 d'isolation thermique, de la récupération des calories de l'air vicié sortant par un échangeur avec l'air frais entrant que, l'été, le rafraîchissement du local par un ventilateur de nuit et la fermeture appropriée des stores et éventuellement des volets 4 pour se protéger du rayonnement solaire et de la température diurne extérieure excessive.

De plus, et selon des méthodes déjà connues, des corrections instantanées seront effectuées sur la température intérieure par ajustement de la puissance de chauffe (régulation thermique, thermostat), sur l'humidité intérieure, sur l'apport d'air frais et sur le positionnement des stores.

Enfin, l'ouverture et la fermeture des volets d'isolation thermique 4 et des Stores seront commandées, non seulement comme indiqué précédemment par la capacité d'anticipation du système, mais aussi par sa faculté d'adaptation aux conditions réellement observées : les modes d'utilisation et leurs contraintes de températures, d'éclairement et de vision dicteront en priorité les ouvertures ou fermetures des volets 4 et des rideaux avant la prise en compte des objectifs d'économie d'énergie.

En définitive, il est clair que l'invention permet d'économiser de l'énergie par une action automatique sur les flux d'énergie et d'éclairage qui traversent les façades des bâtiments ainsi que sur les apports d'énergie qui sont effectués à l'intérieur des locaux, en minimisant ces apports d'énergie ainsi que les pertes provoquées par l'aération des locaux.

## Revendications

1. Elément de façade vitré, notamment fenêtre préfabriquée, comprenant, en combinaison avec un cadre entourant un vitrage de préférence double ou multiple, des moyens réglant les échanges thermiques et/ou le confort, dont des moyens d'occultation du vitrage, des capteurs pour des paramètres physiques influant sur les échanges thermiques et sur le confort des occupants du local devant être limité par cet élément de façade, et un ensemble électronique programmable sensible auxdits capteurs et agencé pour adresser des signaux de commande auxdits moyens réglant les échanges thermiques et/ou le confort, caractérisé en ce que ledit ensemble comprend un microprocesseur, une mémoire et une horloge interne combinées audit microprocesseur, ledit ensemble incorporant un programme d'utilisation du local définissant la valeur désirée dans le temps de chacun des paramètres physiques programmés, ledit ensemble étant sensible aux signaux de sortie desdits capteurs pour, d'une part, mémoriser pendant une période relativement longue, les valeurs prises par les paramètres au moins pendant la veille du jour considéré et, d'autre part, utiliser la valeur actuelle des paramètres du jour considéré pour adresser des signaux de commande requis auxdits moyens réglant les échanges thermiques et/ou le confort, avec un effet d'anticipation tenant compte de l'inertie thermique du local.

2. Elément de façade selon la revendication, caractérisé en ce qu'il comprend un organe promoteur d'échange d'air à travers cet élément, les capteurs et le microprocesseur étant alors agencés pour mettre cet organe en action ou hors d'action en fonction de la concentration en gaz nocifs tel que le gaz carbonique (C0₂) ou non respirables sur la face intérieure de l'élément de façade.

3. Elément de façade selon l'une quelconque des revendications 1 ou 2, caractérisé en ce que l'un au moins des capteurs de l'élément de façade est sensible à l'éclairement sur la face intérieure de cet élément, lequel possède des connexions électriques destinées à être reliées à l'installation d'éclairage du local devant être limité par cet élément de façade.

4. Elément de façade selon l'une quelconque des revendications 1 à 3, caractérisé en ce que l'un au moins des capteurs est sensible à la température, l'élément de façade possédant alors des connexions électriques destinées à être reliées à l'installation de chauffage et/ou de refroidissement du local devant être limité par cet élément.

5. Elément de façade selon l'une quelconque des revendications 1 à 4, caractérisé en ce que les valeurs des paramètres sont enregistrées et mémorisées plusieurs fois et de préférence quatre fois par heure.

6. Elément de façade selon l'une quelconque des revendications 1 à 5, caractérisé en ce que l'ensemble électronique programmable commande des moyens de chauffage et/ou de refroidissement et qu'il comporte des capteurs sensibles respectivement à la température intérieure, la température extérieure, la luminosité intérieure pour anticiper la commande des moyens de chauffage et/ou de refroidissement.

## Claims

1. A glazed facade element, especially a prefabricated window, comprising in combination with a frame surrounding panes of glass which are preferably double or multiple, means which regulate heat exchange and/or comfort, among them means of occulting the panes of glass, pick-ups for physical parameters which have an effect upon the heat exchange and upon the comfort of the occupants of the premises which are to be bounded by this facade element, and a programmable electronic assembly sensitive to the said pick-ups and arranged for addressing control signals to the said means which regulate heat exchange and/or comfort, characterized in that the said assembly comprises a microprocessor and combined with the said microprocessor a store and an internal clock, the said assembly incorporating a programme of utilization of the premises, which defines the desired value with respect to time of each to the programmed physical parameters, the said assembly being sensitive to the output signals from the said pick-ups in order firstly to store for a relatively long period the values adopted by the parameters at least during the day preceding the day under consideration and secondly to employ the value of the parameters at the time on the day under consideration in order to address required control signals to the said means which regulate heat exchange and/or comfort, with an anticipatory effect which takes into account the thermal inertia of the premises.

2. A facade element as in Claim 1, characterized in that it comprises a member promotive of exchange of air through this element, the pick-ups and the microprocessor being then arranged for putting this member into action or out of action as a function of the concentration of noxious gases such as carbon dioxide (CO2) or non-respirable gases across the inner face of the facade element.

3. A facade element as in either of the Claims 1 or 2, characterized in that at least one of the pick-ups of the facade element is sensitive to the illumination across the inner face of this element which has electrical connections intended for being connected to the lighting installation of the premises which are to be bounded by this facade element.

4. A facade element as in any one of the Claims 1 to 3, characterized in that at least one of the pick-ups is sensitive to temperature, the facade element having then electrical connections intended for being connected to the heating and/or cooling installation of the premises which are to be bounded by this element.

5. A facade element as in any one of the Claims 1 to 4, characterized in that the values of the parameters are recorded and stored a number of times and preferably four times an hour.

6. A facade element as in any one of the Claims 1 to 5, characterized in that the programmable electronic assembly controls means of heating and/or cooling and that it includes pick-ups sensitive respectively to the inside temperature, the outside temperature and the inside brightness in order to anticipate the control of the means of heating and/or cooling.

## Patentansprüche

1. Fassadenglaselement, insbesondere Fertigfenster, bei dem in Kombination mit einem eine, vorzugsweise doppelte oder mehrfache, Verglasung umgebenden Rahmen Regeleinrichtungen für den Wärmeaustausch und/oder den Komfort vorgesehen sind, die mit Abdeckeinrichtungen für die Verglasung und mit Fühlern für physikalische, den Wärmeaustausch und den Komfort der Bewohner des durch das Fassadenelement begrenzten Raumes beeinflussende Parameter versehen sind, und mit einer programmierbaren elektronischen Einheit, die auf die Fühler anspricht und zur Abgabe von Steuersignalen an die Regeleinrichtungen für den Wärmeaustausch und/oder den Komfort eingerichtet ist, dadurch gekennzeichnet, daß die Einheit einen Mikroprozessor, einen Speicher und einen inneren Taktgeber aufweist, welch letztere mit dem Mikroprozessor verbunden sind, daß die Einheit ferner mit einem Nutzungsprogramm für den Raum versehen ist, in dem der gewünschte Wert jedes physikalischen, programmierten Parameters über die Zeit festgelegt ist, und daß die Einheit auf die Ausgangssignale der Fühler anspricht, um einerseits während einer relativ langen Zeit die Werte der Parameter wenigstens während des Verlaufes des in Betracht gezogenen Tages zu speichern und anderseits den IST-Wert der Parameter des in Betracht gezogenen Tages zu verarbeiten, um die nötigen Steuersignale an die Regeleinrichtungen für den Wärmeaustausch und/oder den Komfort mit einer Antizipation unter Berücksichtigung der thermischen Trägheit des Raumes abzugeben.

2. Fassadenglaselement nach Anspruch 1, dadurch gekennzeichnet, daß es eine den Luftaustausch über das Element fördernde Einrichtung aufweist, und daß die Fühler und der Mikroprozessor zum Ein- und Ausschalten dieser Einrichtung, gegebenenfalls in Abhängigkeit von der Konzentration von an der Innenfläche des Fassadenglaselementes wahrnehmbaren Schadgasen, wie Kohlenoxyd (C0₂), ausgebildet sind.

3. Fassadenglaselement nach Anspruch 1 oder 2, dadurch gekennzeichnet, daß wenigstens einer der Fühler des Fassadenglaselementes auf die Beleuchtung an der Innenfläche dieses Elementes anspricht und elektrische Verbindungen für den Anschluß an die Beleuchtungseinrichtung des durch das Fassadenelement begrenzten Raumes aufweist.

4. Fassadenglaselement nach einem der Ansprüche 1 bis 3, dadurch gekennzeichnet, daß wenigstens einer der Fühler des Fassadenglaselementes auf die Temperatur anspric'it, und daß das Fassadenglaselement elektrische Verbindungen für den Anschluß an die Heiz- und/oder Kühleinrichtung des durch das Fassadenelement begrenzten Raumes besitzt.

5. Fassadenglaselement nach einem der Ansprüche 1 bis 4, dadurch gekennzeichnet, daß die Parameterwerte mehrmals und vorzugsweise viermal pro Stunde aufgenommen und gespeichert werden.

6. Fassadenglaselement nach einem der Ansprüche 1 bis 5, dadurch gekennzeichnet, daß die programmierbare elektronische Einheit Heiz-und/oder Kühleinrichtungen steuert, und daß sie Fühler aufweist, die jeweils für die Innentemperatur, die Außentemperatur und die Innenhelligkeit empfindlich sind, um die Steuerung der Heiz-und/oder Kühleinrichtungen vorwegzunehmen.
